# EUROPÄISCHE PATENTSCHRIFT

(11) **EP 2 599 721 B1**
(45) Veröffentlichungstag und Bekanntmachung des Hinweises auf die Patenterteilung: **30.09.2015**
(21) Anmeldenummer: 12194710.5
(22) Anmeldetag: 29.11.2012
(51) Int. Cl.: B65B 55/02, B65B 55/24, B65B 3/04, B65B 65/00, B65B 35/16, B65G 15/42, A61M 5/00, B65B 3/00, B65B 55/10, B65B 7/16

(54) **Verpackungsmaschine für keimfreies Abpacken und entsprechenden Verfahren**
Packaging machine for sterile packing and corresponding method
Machine d'emballage pour conditionnement sans germe et method correspondante

(30) Priorität: 29.11.2011 DE 102011119657
(43) Veröffentlichungstag der Anmeldung: 05.06.2013
(73) Patentinhaber: Gerhard Schubert GmbH, 74564 Crailsheim (DE)
(72) Erfinder: Schubert, Gerhard, 74564 Crailsheim (DE)
(74) Vertreter: Weickmann & Weickmann

(56) Entgegenhaltungen:
- EP-A1- 0 812 547
- WO-A1-99/45985
- WO-A1-2004/076288
- WO-A1-2009/153014
- DE-A1-102007 059 611
- DE-A1-102009 027 452

## Beschreibung

### I. Anwendungsgebiet

Die Erfindung betrifft eine Verpackungsmaschine für das keimfreie Abpacken.

### II. Technischer Hintergrund

Solche Verpackungsmaschinen für ein keimfrei in Erstverpackungen abzupackendes Produkt müssen sicherstellen, dass sowohl die Erstverpackung - beispielsweise ein Spritzen-Körper, eine Flasche oder eine Tube - als auch das darin einzubringende Produkt - meist eine Flüssigkeit - entweder keimfrei hergestellt werden oder vor dem Abpacken einen keimfreien Zustand erreichen, und in diesem abgefüllt und keimdicht verschlossen werden. Eine derartige Maschine ist aus der WO 2004/076288 bekannt.

Für die Zwecke der vorliegenden Anmeldung wird unter dem Begriff "keimfrei" das vom jeweiligen Anwender gewünschte Maß an Keimfreiheit verstanden und unter dem Begriff "sterilisieren" der Vorgang zum Erreichen dieser Stufe der Keimfreiheit.

Dementsprechend wird bisher die in der Regel nicht keimfrei hergestellte Erstverpackung nach dem Einbringen in die Verpackungsmaschine und gegebenenfalls dem Einsetzen in einen Transportbehälter oder eine Umverpackung in eine Sterilisierstation verbracht und anschließend - innerhalb des sterilen Raumes der Sterilisierstation - das Produkt in die sterilisierten Erstverpackungen gefüllt und diese verschlossen. Da dies in der Regel an separaten hintereinander angeordneten Arbeitsstationen erfolgt, ist der Sterilraum, der all diese Stationen umgibt, relativ groß dimensioniert, und vor allem wird er von einer großen Anzahl schlecht zugänglicher und kompliziert zu reinigender Komponenten durchdrungen, beispielsweise Fördervorrichtungen, Durchführungen in Form von Kabeln und Schläuchen, Gelenken, Passstellen usw.

Da ein steriler Raum nie dauerhaft steril bleibt, muss er in Abständen immer wieder gereinigt und neu sterilisiert werden.

Der Aufwand hierfür steigt exponentiell an in Abhängigkeit davon wie groß der Raum ist und wie kompliziert die darin vorhandenen, zu reinigenden Komponenten sind.

Ein typischer Fall eines Produktionsablaufes sieht deshalb so aus, dass die Verpackungsmaschine durchgehend im Einsatz ist und danach eine Reinigung notwendig ist, die mindestens eine ganze Schicht dauert.

Aus der WO 2009/153014 A1 ist ein Transportbehälter für mit Arzneimitteln zu befüllende Ampullen bekannt, dessen offene Oberseite mit einer Folie dicht versiegelbar ist, die undurchlässig für Keime ist, jedoch durchlässig für ein sterilisierendes Gas, so dass der so verschlossene Transportbehälter durch Einbringen in eine Atmosphäre aus diesem Gas sterilisiert werden kann.

### III. Darstellung der Erfindung

### a) Technische Aufgabe

Es ist daher die Aufgabe der vorliegenden Erfindung, eine Verpackungsmaschine sowie ein Verfahren für ihren Betrieb vorzuschlagen, bei dem der steril zu haltende Raum möglichst klein und möglichst einfach zu reinigen ist.

### b) Lösung der Aufgabe

Diese Aufgabe wird durch die Merkmale der Ansprüche 1 und 8 gelöst. Vorteilhafte Ausführungsformen ergeben sich aus den Unteransprüchen.

An der **Vorgehensweise** gemäß der Erfindung ist neu, dass vorzugsweise nur das Innere der Transportbehälter, bestenfalls noch ein möglichst geringer Raum um die Transportbehälter herum, steril gehalten wird vom ersten Sterilisieren bis zum Beenden des Verschließens der gefüllten Erstverpackungen.

Vor allem wenn nur das Innere der Transportbehälter steril gehalten wird, im Inneren der Transportbehälter aber nach dem Sterilisieren mehrere Arbeitsschritte, wie Abfüllen und Verschließen durchgeführt werden müssen, die üblicherweise an separaten Arbeitsstationen stattfinden, müssen die Transportbehälter keimdicht verschließbar sein und für das Durchführen dieser Arbeitsschritte in einer dort hergestellten keimdichten Umgebung zeitlich begrenzt wieder geöffnet werden können.

Dies lässt sich auch besonders einfach dadurch realisieren, dass die Transportbehälter auf Schlitten angeordnet sind, die unabhängig voneinander, beispielsweise entlang einer oder mehrerer Führungsbahnen, verfahrbar sind, und nicht streng miteinander verkettet sind, denn dadurch können die Transportbehälter je nach Art des momentanen Bearbeitungsschrittes kürzer oder länger angehalten, schnell, langsam oder überhaupt nicht bewegt werden. Gerade das Sterilisieren kann unter Umständen mehr Zeit erfordern als die Taktzeit der übrigen Bearbeitungsschritte. In diesem Fall können die Transportbehälter mehreren hintereinander oder parallel angeordneten Sterilisierstationen zugeführt werden, wo sie dann über mehr als eine Taktzeit sterilisiert werden.

Zu diesem Zweck ist auch ein Puffern der ankommenden Transportbehälter vor und/oder hinter den Sterilisierstationen möglich.

Das Sterilisieren des Inneren der Transportbehälter - die in der Regel wannenförmig mit verschließbarer Oberseite ausgebildet sind - erfolgt vorzugsweise durch dichtes Anschließen an eine Sterilisiervorrichtung, beispielsweise eine von oben auf die wannenförmigen Transportbehälter aufgesetzte Sterilisierhaube.

Der keimdichte Verschluss, beispielsweise ein Deckel, des Transportbehälters muss dabei so ausgebildet sein, dass er nach dem dichten Anschließen der Sterilisiervorrichtung, beispielsweise der Sterilisierhaube, geöffnet werden kann und auch wieder geschlossen werden kann.

Das Sterilhalten des Inneren der geschlossenen Transportbehälter kann dadurch erleichtert werden, indem das Innere der Transportbehälter unter Überdruck gehalten wird.

Gleiches gilt auch für die übrigen steril durchzuführenden Arbeitsschritte, wie etwa das Füllen oder Verschließen der gefüllten Erstverpackungen:
Auch dabei muss der sterilisierte und verschlossene Transportbehälter zunächst keimdicht an das entsprechende steril gehaltene Werkzeug angeschlossen werden, und danach erst die Abdeckung des Transportbehälters geöffnet werden.
Auch zu diesem Zweck kann ein entsprechendes **Werkzeug,** zum Beispiel Füllwerkzeug, in einer Haube angeordnet sein, nach dem dichten Aufsetzen auf den noch geschlossenen, im Inneren sterilen, Transportbehälter zunächst das Äußere der Abdeckung und damit das Innere der Haube sterilisiert werden, sodass danach die Abdeckung im Inneren geöffnet und die Erstverpackungen gefüllt werden können und zuletzt die Abdeckung des Transportbehälters wieder geschlossen wird, bevor die Haube des Füllwerkzeuges abhebt.

In gleicher Weise kann auch beim Verschließen in der Verschließ-Station vorgegangen werden. Vorzugsweise jedoch wird das Füllen und Verschließen in der gleichen Arbeitsstation durchgeführt, vorzugsweise vom gleichen Werkzeug.

Sofern eines der Werkzeuge, welches steril arbeiten soll, beispielsweise das Füllwerkzeug oder das Verschließwerkzeug, während des Betriebes der Maschine sterilisiert werden soll, können diese Werkzeuge redundant vorhanden sein, sodass eines sterilisiert wird, während das andere im Einsatz ist.

Falls der steril gehaltene Raum nicht nur das Innere des Transportbehälters sein soll, sondern ein Raum, der den gesamten Transportbehälter beinhaltet, so wird dieser Raum in aller Regel nicht nur den Transportbehälter, sondern auch den ihn tragenden Schlitten enthalten müssen. Falls dieser Schlitten entlang einer Führungsbahn und/oder eines Bahnkörpers verfahrbar ist, auch diese Führungsbahn und diesen Bahnkörper.

Dennoch ergibt sich ein Vorteil, wenn dann ein solcher steril gehaltener Raum nur jeweils den kurzen Bereich einer oder einiger weniger hintereinander folgender Arbeitsstationen umfasst, da hierdurch ein steril zu haltender Raum erzielt wird, der wesentlich kleiner ist und wesentlich weniger Komponenten enthält, als bei den bisher bekannten aseptischen Abfüllanlagen.

In diesem Fall befindet sich zum einen am Beginn und Ende, also Einlauf und Auslauf, des sterilen Raumes für die Transportbehälter jeweils eine Schleuse, deren Inhalt sterilisiert werden kann, um das Eindringen von Keimen über die Schleuse in den sterilen Raum zu verhindern. Dabei überfährt der Schlitten mit dem Transportbehälter vorzugsweise am Übergang vom nicht sterilen zum sterilen Bereich und umgekehrt jeweils eine Lücke in der Führungsbahn und insbesondere auch in dem die Führungsbahn tragenden Bahnkörper, sodass in der Lücke der Führungsbahn bzw. des Bahnkörpers ein Schott des sterilen Raumes angeordnet werden kann, welches vollständig geschlossen werden kann, bis der Schlitten mit dem Transportbehälter über die Lücke hinweg in den zum Beispiel Schleusenraum aus dem nicht sterilen Raum eingefahren ist.

Falls es sich bei den Erstverpackungen um Kunststofftuben aus einem heißsiegelfähigen Material oder zumindest mit einer heißsiegelfähigen Beschichtung handelt, werden die Kunststofftuben in aller Regel auf dem Kopf, also dem Verschluss, stehend gefüllt bei offenem hinteren Ende und anschließend das hintere Ende versiegelt. Erfindungsgemäß erfolgt dabei das Versiegeln des hinteren, nach oben ragenden Endes der gefüllten Kunststofftuben mittels Ultraschall, wobei insbesondere der auf die Sonotrode drückende Amboss nicht nur eine Siegelkante, sondern auch eine Stanzkante enthält, die gleichzeitig die ultraschall-gesiegelte Naht besäumt.

Der problematische, dabei entstehende Abfall wird mittels horizontal anströmender Druckluft zur Seite in einen Auffangbehälter weggeblasen, nachdem sich Amboss und Sonotrode nach oben weg bewegt haben.

Die erfindungsgemäße **Verpackungsmaschine** zum Durchführen dieser Vorgehensweise umfasst somit eine Transportvorrichtung zum Verketten der Arbeitsstationen dieser Verpackungsmaschine mit verfahrbaren Schlitten, die zum Beispiel jeweils einen Transportbehälter tragen, in den dann die offenen und zu füllenden Erstverpackungen in definierter Position eingesetzt werden, sowie mindestens eine Sterilisierstation zum Sterilisieren der Transportbehälter, insbesondere samt der darin eingesetzten leeren Erstverpackungen.

Zusätzlich müssen die Werkzeuge der weiteren Stationen, die steril an den Erstverpackungen arbeiten sollen, insbesondere das Füllwerkzeug und das Verschließwerkzeug, mit einer Sterilisiervorrichtung ausgestattet sein, die dicht an die Transportbehälter anschließbar ist, sodass auch das Füllen und Verschließen unter sterilen Bedingungen vor sich gehen kann.

Der Transportbehälter weist eine keimdicht schließende Verschließvorrichtung auf, insbesondere an seiner Oberseite, die insbesondere so ausgebildet ist, dass sie im geöffneten Zustand das Aufsetzen der Sterilisiervorrichtung nicht behindert und insbesondere bei aufgesetzter Sterilisiervorrichtung geöffnet und geschlossen werden kann.

Dies kann ein hochklappbarer oder auch in den Transportbehälter hineinbewegbarer, zum Beispiel segmentierter, Deckel sein, oder auch ein vollständig abnehmbarer Deckel.

Um die Verschmutzungsmöglichkeiten zu verringern, können die bewegten Komponenten des Transportbehälters, insbesondere dessen Deckel, kontaktlos von außen bewegt werden, also vom Schlitten oder dem auf den Transportbehälter einwirkenden Werkzeug aus, zum Beispiel mittels Magnetkraft.

Um die Keimfreiheit im Inneren des Transportbehälters möglichst sicher und lange aufrecht zu erhalten, kann das Innere des Transportbehälters unter einem Überdruck gehalten werden, ggf. auch unter einem Unterdruck.

Vor allem ein Überdruck kann entweder nach dem Schließen des Transportbehälters mittels einer in den Transportbehälter hinein bewegbaren dichten Membran erzeugt werden, oder indem der Transportbehälter vom Schlitten aus mit Überdruck beaufschlagt wird, dann jedoch vorzugsweise nicht durch eingepumpte und gereinigte Umgebungsluft, sondern durch Einpumpen eines keimfreien Inertgases, welches in einem Druckbehälter als Überdruckquelle im Schlitten gespeichert ist.

Sowohl die Sterilisierstation als auch die steril arbeitenden Werkzeuge verfügen vorzugsweise über eine auf den Transportbehältern dicht aufsetzbare Haube, die im Zusammenspiel mit dem Transportbehälter so geformt und dimensioniert ist, dass die Verschließvorrichtung des Transportbehälters erst nach dem dichten Aufsetzen der Haube und Sterilisieren der Außenseite dieser Verschließvorrichtung die Verschließvorrichtung geöffnet wird und das Innere des Transportbehälters für die Bearbeitung durch das Werkzeug - zum Beispiel das Füllwerkzeug oder Verschließwerkzeug - zugänglich wird.

Um den Sterilisieraufwand gering zu halten, enthält das Füllwerkzeug zusätzlich auch ein Verschließwerkzeug für die gefüllten Erstverpackungen, sodass beide Arbeitsschritte gemeinsam in ein und derselben Arbeitsposition, und demselben sterilisierten Raum durchgeführt werden können.

Falls nicht nur das Innere der Transportbehälter keimfrei gehalten wird, sondern an den entsprechenden Arbeitsstationen der Raum um die gesamten Transportbehälter herum, weist der die Führungsbahnen aufweisende Bahnkörper der Transportvorrichtung eine Lücke am Übergang zwischen dem nicht sterilen und dem sterilen Raum auf, in der sich ein dicht verschließbares Steril-Schott befindet, welches nur geöffnet wird, um einen Schlitten mit einem Transportbehälter hindurchzuführen.

Wenn auch der Raum um den Transportbehälter herum steril gehalten wird, ist in aller Regel beim Einlauf und Auslauf in den sterilen Raum auch eine sterilisierbare Schleuse notwendig.

### c) Ausführungsbeispiele

Ausführungsformen gemäß der Erfindung sind im Folgenden beispielhaft näher beschrieben. Es zeigen:
- Fig. **1**a, b, c:: den Transportbehälter in unterschiedlichen Versionen,
- Fig. **2**:: eine Abfüllstraße von oben in einer ersten Version,
- Fig. **3:**: eine Abfüllstraße in der Seitenansicht in einer zweiten Version, und
- Fig. **4**:: die Detaildarstellung einer Sterilschleuse.

Die **Figur 1c** zeigt zunächst den wannenförmigen Transportbehälter **20** in Schnittdarstellung, der vier umlaufende, etwa bis auf gleiche Höhe hochgezogene Seitenwände aufweist und in dem bereits die zu füllenden Erstverpackungen, hier in Form von Flaschen **1,** eingesetzt sind.

Damit die Flaschen **1** an vorbestimmten Positionen im Transportbehälter **20** eingesetzt werden können, ist in diesen - möglichst formschlüssig - ein Rastergitter **27** eingesetzt, welches passgenaue Öffnungen zum Einsetzen der Flaschen **1** aufweist. In definierten Positionen neben den Flaschen **1** können auch bereits die Verschlusskappen **22** zum späteren Verschließen der Flaschen **1** bevorratet sein. Die offene Oberseite des Transportbehälters **20** kann keimdicht mittels eines ein- oder mehrteiligen, beispielsweise gelenkig am Transportbehälter **20** befestigten, Behälterdeckel **23** verschlossen werden.

Die Transportbehälter **20** sitzen - meist formschlüssig positioniert - auf je einem Schlitten **9** einer Transportvorrichtung **8**, der entlang der Führungsbahne **18**a eines Bahnkörpers **18** durch die Maschine verfahren werden kann.

Die **Figuren 1a** **und b** zeigen - bei bereits eingesetzten Flaschen **1** in den Transportbehälter **20 -** eine jeweils ebenfalls keimdicht auf den Transportbehälter **20** aufsetzbare Haube **13,** die im Inneren unterschiedlich ausgestattet sein kann, aber in beiden Fällen dem Zweck dient, dass das Innere des von Haube **13** und Transportbehälter **20** umfassten Innenraums ein steriler Raum **19** sein kann, zumindest wenn die Verbindung zwischen den beiden Teilräumen von Haube **13** und Transportbehälter **20** geöffnet ist, wie beispielsweise in **Figur 1a** in der linken Hälfte dargestellt und in der Haube **13** eine Sterilisiervorrichtung vorhanden ist.

Denn sowohl die Haube **13** ist an ihrer offenen Unterseite mittels eines ein- oder mehrteiligen, vorzugsweise gelenkig an der Haube **13** befestigten Haubendeckels **24** keimdicht verschließbar als auch der Transportbehälter **20** mittels des erwähnten Behälterdeckels **23.**

Die beiden Deckel **23, 24** sind dabei so im offenen Zustand positionierbar, dass Sie das Bearbeiten von den im Transportbehälter **20** stehenden Flaschen **1,** also beispielsweise deren Füllen oder Verschließen, nicht behindern.

In Figur **1**a ist im Inneren der Haube **13** ein Füllkopf **14** angeordnet, mit jeweils einem Füllstutzen über jeder der Flaschen **1,** die sich in der Füllposition befinden, und die bis zu den Flaschen **1** herab abgesenkt werden können.

Im Inneren der Haube **13** sind ferner zwei Sterilisiervorrichtungen **25** angeordnet, die in der Lage sind, den Innenraum der Haube **13** und gegebenenfalls des angeschlossenen Transportbehälters **20** zu sterilisieren und damit zu einem sterilen Raum **19** zu machen.

Bei dieser Ausführungsform der Haube **13** ist es somit möglich, wie folgt vorzugehen:
- Der mit leeren, unsterilen Flaschen **1** bestückte Transportbehälter **20** fährt in die in **Figur 1a** dargestellte Füllposition und spätestens dort wird der Behälter-Deckel **23** geöffnet, wenn er nicht schon offen war,
- die Haube **13** wird auf den Transportbehälter **20** abgesenkt und keimdicht mit ihm verbunden,
- sofern die Haube **13** einen Haubendeckel **24** besitzt, wird dieser spätestens nun geöffnet,
- die Sterilisiervorrichtung **25** der Haube **13** wird in Gang gesetzt und der gemeinsame Innenraum **19** von Haube **13** und Transportbehälter **20** sterilisiert, und damit auch die leeren, offenen Flaschen **1** sterilisiert,
- der Füllkopf **14** wird vorzugsweise auf die Flaschen **1** abgesenkt und die Flaschen **1** gefüllt.

Nun wird der Behälterdeckel **23** des Transportbehälters **20** verschlossen - eventuell nach Verschließen der Flaschen **1** durch Aufschrauben der Verschlusskappen **22** ebenfalls in diesem Zustand - bevor die Haube **13** abgehoben wird, damit der Transportbehälter **20** danach unter Beibehaltung der Sterilität in seinem Inneren in die Verschließstation **6** oder eine weitere notwendige Arbeitsstation weiterfährt, wie in Fig. 1e dargestellt.

Damit in dem sterilisierten und verschlossenen Innenraum des Transportbehälters **20** ein Überdruck erzeugt werden kann, der das Eindringen von Keimen zusätzlich erschwert, ohne dass Luft sterilisiert und ins Innere des Transportbehälters **20** eingebracht werden muss, kann auf der Innenseite des Transportbehälters **20** eine dicht mit diesem verbundene ÜberdruckMembran **26** angeordnet sein, die nach Schließen des Deckels **23** von außen mit Druck beaufschlagt, also aufgeblasen, wird und auf diese Art im Inneren des geschlossenen Transportbehälters **20** einen einige Zeit andauernden Überdruck erzeugt.

Während der Zeit des Wartens auf den nächsten Transportbehälter **20** kann der Haubendeckel **24** der Haube **13** geschlossen werden, sofern er überhaupt vorhanden ist, und in diesem Zustand nochmals eine Sterilisation des Inneren der Haube **13** durchgeführt werden.

In **Figur 1b** besitzt die Haube **13** dagegen keinen eigenen Haubendeckel, wird also nach dem Abheben vom Transportbehälter **20** nicht separat sterilisiert, sondern nach dem keimdichten Aufsetzen der Haube **13** wird mittels der Sterilisiervorrichtungen **25** sterilisiert, entweder vor dem Öffnen des Behälterdeckels **23** oder danach, oder beides.

Im Gegensatz zu **Figur 1a** besteht der Behälterdeckel **23** in **Figur 1b** auch nicht aus zwei gelenkig miteinander verbundenen Teilen, sondern aus zwei einzelnen, vom Transportbehälter **20** abhebbaren Behälterdeckeln **23,** die beispielsweise mittels einer in der Haube **13** angeordneten Mechanik ergriffen und abgehoben, sowie in eine Öffnungsstellung innerhalb der Haube **13** verbracht werden können.

Die Antriebskraft zum Öffnen des Behälterdeckels **23** und/oder des Haubendeckels **24** wird vorzugsweise von außerhalb der Haube **13** und/oder des Transportbehälters **20** ohne mechanische Durchführung durch deren Wände hindurch realisiert, beispielsweise mittels elektromechanischer Kräfte oder magnetischer Kräfte.

Die **Figuren 2** **und** **3** zeigen nun zwei mögliche Lösungen einer Abfüllanlage unter Nutzung dieser keimdicht verschließbaren Transportbehälter **20:**
In **Figur 3** besteht die Abfüllanlage aus in Durchlaufrichtung **10** separat hintereinander angeordneten Maschinenstationen, nämlich
   - einer Zufuhrstation **2** für die Flaschen **1** und gegebenenfalls auch die Verschlusskappen **22,**
   - einer Gruppierstation **3** zum richtigen Positionieren der Flaschen **1** in den Transportbehältern **20,** die ihrerseits wieder in definierter Position auf den Schlitten **9** ruhen,
   - einer Sterilisierstation **4** zum Sterilisieren unter anderem der Flaschen **1** in den Transportbehältern **20,**
   - einer Füllstation **5** zum Füllen der Flaschen **1,**
   - einer Verschließstation **6** zum Verschließen, in diesem Fall dem Aufschrauben der Kappen **22** auf die gefüllten Flaschen **1** und
   - einer Austragstation **7** zum Entfernen der gefüllten und verschlossenen Flaschen **1** aus dem Transportbehälter **20,** z. B. in eine Umverpackung **28.**

Dabei erstreckt sich unterhalb der Gruppierstation **3** bis zu der Austragstation **7** eine Transportvorrichtung **8,** die einen in Transportrichtung **10** verlaufenden Bahnkörper **18** besitzt, auf dessen Ober- als auch Unterseite Führungsbahnen **18a** für die dort laufenden Schlitten **9** vorhanden sind, von denen jeder einen Transportbehälter **20** in definierter Position tragen kann.

Der erste und letzte Teil dieses Bahnkörpers **18,** in diesem Fall ist dies der Teil unter der Gruppierstation **3** sowie unter der Austragstation **7**, sind dabei um ihre Längsrichtung, die Transportrichtung **10,** schwenkbar um **180°**, wodurch der oben befindliche Schlitten **9** an die Unterseite des Bahnkörpers 18 verschwenkt werden kann und von dort entlang der unteren Führungsbahn 18b zurück zum Anfang der Transportvorrichtung **8** verfahren werden kann, wobei er im geöffneten Zustand an einer Reinigungsstation **12** grob von unten von flüssigen und festen Rückständen gereinigt werden kann.

Die Schlitten **9** sind dabei einzeln und unabhängig voneinander entlang der Transportvorrichtung verfahrbar mit separater Geschwindigkeit, unabhängigen Haltezeiten, auch vorwärts und rückwärts fahrbar, gesteuert von der Steuerung der Gesamtanlage.

Dabei werden in Durchlaufrichtung **10** zu Beginn der Abfüllstraße als Zufuhrstation **2** die Flaschen **1** aufrecht stehend, aber meist ungeordnet, auf einem z. B. Förderband **30** zugeführt, bis in den Greifbereich eines so genannten Pickers **29,** also eines an einem in der Horizontalebene als auch der Höhe beweglichen Roboterarmes mit einem Greifer, der - zusammen mit einer optischen Erkennung der Flaschen - auf dem Förderband **30** in der Lage ist, die Flaschen **1** vom Förderband abzunehmen und in die dafür vorgesehenen Positionen im dafür vorgesehenen Rastergitter **27,** welches passend für die jeweilige Anwendung im Transportbehälter **20** eingesetzt ist, hineinzustellen.

Auch das Ablegen der Behälterkappen **22** auf diesem Rastergitter an vorgesehenen Positionen ist auf diese Art und Weise möglich, die gleichzeitig mit den Flaschen oder separat woandersher zugeführt werden.

Es versteht sich von selbst, dass sich zu diesem Zweck der entsprechende Schlitten **9** mit dem Transportbehälter **20** an einer definierten Position innerhalb der Gruppierstation **3** befinden muss, was jedoch für alle Arbeitsstationen gilt und von der Steuerung der Anlage bewirkt wird.

Die mit Flaschen **1** bestückten Transportbehälter **20** fahren entlang der oberen Führungsbahn **18a** anschließend weiter in die Sterilisierstation **4.**

Die aneinander gereihte Darstellung der **Figur 3** soll nicht darüber hinwegtäuschen, dass je nach Zeitaufwand für die einzelnen Arbeitsvorgängen
- zwischen den einzelnen Arbeitsstationen längere Transportstrecken als eingezeichnet, insbesondere auch als Pufferstrecken für Schlitten **9** und damit Transportbehälter **20** vorgesehen werden können,
- von den dargestellten Arbeitstationen der gleichen Art mehrere seriell hintereinander oder auch parallel nebeneinander vorhanden sein können, die allesamt von den Schlitten **9** über entsprechende Gestaltung der Transportvorrichtung **8** erreichbar sind.

In der Sterilisiervorrichtung **4** werden die eingesetzten, noch leeren Flaschen **1** sterilisiert, vorzugsweise indem eine Haube **13,** in deren Innenseite die Sterilisiervorrichtung **25** angeordnet ist und die wie der Picker **29** an den darüber verlaufenden Traversen des Maschinengestells befestigt ist, diesmal mittels eines Hubgestänges **31** auf den Transportbehälter **20** keimdicht abgesenkt werden und anschließend mittels in Gang setzen der Sterilisiervorrichtung **25** sterilisiert werden.

Anschließend wird der Behälterdeckel **23** geschlossen, sodass das Innere des Transportbehälters **20** steril bleibt, und nach Abheben der Haube **13** im Inneren sterile Transportbehälter **20** in die Füllstation **5** verfahren.

Vor dem Abheben der Haube **13** kann auch dessen Haubendeckel **24** verschlossen werden, um in der Haube **13** die Sterilität beizubehalten.

In der Füllstation **5** wird wiederum eine auf dem Transportbehälter **20** keimdicht aufsetzbare Haube **13** auf diesen aufgesetzt, die im Gegensatz zur Sterilisierstation **4** im Inneren einen Füllkopf **14** mit Schnorcheln zum Absenken in die Flaschen **1** und Füllen der Flaschen besitzt.

Zu diesem Zweck wird nach dem keimdichten Aufsetzen dieser Haube **13** der Behälterdeckel **23** geöffnet, z. B. zur Seite innerhalb der Haube **13** hochgeklappt und ein gegebenenfalls an der Haube **13** vorhandener Haubendeckel **24** ebenfalls, also nach dem Aufsetzen der Haube und vor dem Öffnen des Behälterdeckels **23,** geöffnet.

Falls dieser Vorgang für das Beibehalten einer ausreichenden Sterilität nicht ausreicht, können neben dem Füllkopf **14** auch in dieser Haube **13** ein oder mehrere zusätzliche Sterilisiervorrichtungen vorhanden sein.

Nach dem Füllen und Zurückziehen der Schnorchel des Füllkopfes **14** wird der Transportbehälter **20** durch Schließen des Behälterdeckels **23** wiederum dicht verschlossen, sodass das Innere des Transportbehälters **20** weiterhin keimfrei sein sollte, anschließend die Haube **13** nach oben abgehoben und der Transportbehälter **20** mit den nun gefüllten, aber noch offenen Flaschen mit keimdicht geschlossenem Behälterdeckel **23** weiter verfahren zur Verschließstation **6:**
Das Verschließwerkzeug ist dort wiederum in einer absenkbaren, dicht auf den Transportbehälter **20** aufsetzbaren Haube **13** angeordnet, sodass nach dem Aufsetzen der Haube **13,** die Ihrerseits durch einen Haubendeckel **24** verschließ- oder öffenbar ist, der Behälterdeckel **23** geöffnet wird und das Verschließwerkzeug **15** die Verschlusskappen **22** ergreift und auf die Flaschen **1** keimdicht aufschraubt.

Damit ist der unter sterilen Bedingungen durchzuführende Teil des Abfüllvorganges beendet und nach Abheben dieser Haube **13** mit dem Verschließwerkzeug **15** kann der Transportbehälter **20** weiter verfahren werden in die Austragstation **7**, ohne hierbei den Behälterdeckel **23** erneut keimdicht schließen zu müssen.

Dementsprechend wird in der Austragstation **7** ein Greifwerkzeug ohne keimdicht umgebende Haube abgesenkt auf die Flaschen **1,** ergreift diese und stellt sie gruppenweise, z. B. in einer Umverpackung **28,** ab, die sich im Arbeitsbereich dieser Greifvorrichtung befindet und beispielsweise auf einem Förderband **30** stehen kann.

Sobald der Transportbehälter **20,** der sich auf der Oberseite des Bahnkörpers **18** befindet, leer ist, schwenkt dieser Abschnitt des Bahnkörpers **18** um seine Längsachse um **180°**, sodass sich der Schlitten **9** mit dem entsprechenden leeren Transportbehälter **20** nach unten hängend an der unteren Führungsbahn **18b** des Bahnkörpers **18** befindet.

Von dort aus wird dieser Transportbehälter **20** entlang der unteren Führungsbahn **18b** hängend zum Anfang der Transportvorrichtung zurück verfahren und unterwegs an einer Reinigungsstation **12** im nach unten offenen Zustand mittels Flüssigkeit oder Gas von in dem Transportbehälter **20** verbliebenen flüssigen oder festen Ablagerungen gereinigt.

Am Anfang der Transportvorrichtung **8**, also in diesem Fall im Bereich der Gruppierstation **3**, angekommen, schwenkt der dortige Abschnitt des Bahnkörpers **18** wieder um **180°** mit dem Transportbehälter **20** nach oben, der somit wieder zum Füllen der leeren Flaschen **1** bereit steht. Selbstverständlich sind genügend Schlitten **9** mit Transportbehältern **20** gleichzeitig in der Anlage unterwegs, dass gleichzeitig an allen Stationen gearbeitet werden kann.

Um das Innere der Transportbehälter **20** an den benötigten Arbeitsstationen nach Öffnen des Behälterdeckels **23** steril zu halten oder überhaupt erst zu sterilisieren, können anstelle des keimdicht verschließbaren Behälterdeckels **23** auch in den einzelnen Arbeitsstationen oder mehrere Arbeitsstationen übergreifend, sterile Räume **19** vorgesehen sein, in die der Schlitten **9** mit dem darauf befindlichen Transportbehältern **20** und den darin vorhandenen Erstverpackungen, also Flaschen **1,** wechselweise hinein- und herausfährt.

Zu diesem Zweck muss am Eingang und Ausgang des sterilen Raumes **19** eine Sterilschleuse vorhanden sein, in die der Transportbehälter **20** mit dem Schlitten **9** hinein fährt und nach Schließen der Sterilschleuse **32** der Innenraum der Sterilschleuse **32** samt dem darin befindlichen Transportbehälter **20,** der zu diesem Zweck natürlich offen sein muss, sterilisiert wird.

Zu diesem Zweck ist beidseits, also am Ein- und Ausgang, der Sterilschleuse **32** ein Sterilschott **17** vorgesehen - wie in **Figur 4** dargestellt - welches dicht verschließbar ist, indem es sich als verschiebbares Tor oder Klappe im geschlossenen Zustand durch eine Lücke im Bahnkörper **18** der Transportvorrichtung **8** hindurcherstreckt, die Lücke aber andererseits so kurz bemessen ist, dass die Schlitten **9** darüber hinwegfahren können.

Wenn beispielsweise die Transportschlitten **9** entlang der Führungsbahn **18a** oder b bewegt werden, indem in dem Schlitten **9** ein antreibbares Ritzel montiert ist, welches den Schlitten **9** entlang einer in der Führungsbahn **18d** montierten Zahnstange entlangbewegt, so ist das Überfahren der Lücke **21** durch zwei synchron angetriebene Antriebsritzel **33** am Anfang und Ende des Schlittens **9** möglich.

Es versteht sich von selbst, dass diese Bauform aufgrund der notwendigen Schleusen **32** eine Verlängerung der Abfüllanlage in Durchlaufrichtung **10** nach sich zieht.

**Figur 2** zeigt - in der Aufsicht von oben auf die Abfüllanlage - eine andere Bauform:
Die Transportvorrichtung **8,** entlang der mittels der aus den Figuren **1** bekannten Schlitten **9** die Transportbehälter **20** mit darin befindlichen Flaschen **1** von einer Arbeitstation zur nächsten bewegt werden, beginnt in der Gruppierstation **3,** in der die auf einem z. B. Förderband **30** ungeordnet stehend angelieferten leeren Flaschen **1** von einem Picker **29** in die definierten Positionen innerhalb der Transportbehälter **20** eingesetzt werden und vorzugsweise auch die benötigten Verschlusskappen **22** neben den Flaschen **1** darin abgelegt werden.

Aus Übersichtlichkeitsgründen sind in den übrigen Arbeitsstationen die entsprechenden Werkzeuge und Roboter nicht dargestellt.

Der so bestückte Transportbehälter **20** wird in Transportrichtung **10** weiterbewegt in Richtung Sterilisierstation **4,** von denen in diesem Fall zwei hintereinander in Transportrichtung **10** vorhanden sind, da das Sterilisieren häufig eine lange Taktzeit erfordert.

Zu diesem Zweck ist zwischen der Gruppierstation **3** und der Sterilisierstation **4** eine Pufferstrecke **34** zum Zwischenpuffern von Transportbehältern **20** mit Flaschen **1** vorgesehen.

Innerhalb der Sterilisierstationen **4** können die Transportbehälter **20** mit darin eingesetzten Flaschen **1** entweder sterilisiert werden mittels dichtem Aufsetzen einer Haube **13** auf die Transportbehälter **20** - wie anhand der übrigen Figuren erläutert, wobei dann nur der Raum innerhalb der Haube **13** und des Transportbehälters **20** sterilisiert wird - oder ohne ein Aufsetzen einer solchen Haube **13,** indem sich der gesamte Transportbehälter **20** einschließlich des ihn tragenden Schlitten **9** und der darunter befindlichen Bahnkörper **18** der Transportvorrichtung **8** in diesem Bereich innerhalb eines sterilen Raumes **19** befinden. Dann ist für den Ein- und Auslauf in aller Regel jedoch eine Sterilschleuse **32** notwendig, die in **Figur 2** nicht separat dargestellt ist, aber anhand der **Figur 4** in einer möglichen Bauform erläutert wird.

Auch bei der Bauform gemäß **Figur 2** besitzen die Transportbehälter **20** einen keimdicht verschließbaren Deckel **23,** der vor Beenden des Sterilisierens in den Sterilisierstationen **4** geschlossen wird, sodass die danach auf der Transportvorrichtung **8** weitertransportierten und gegebenenfalls an einer weiteren Pufferstrecke **34** zwischengespeicherten Transportbehältern **20** unter dem geschlossenen Deckel **23** die noch leeren und offenen Flaschen keimdicht aufbewahrt sind.

Diese Transportbehälter **20** fahren anschließend in die Füllstation **5,** wo die Flaschen gefüllt werden und anschließend in die Verschließstation **6,** wo sie durch kaum dichtes Aufschrauben der Verschlusskappen **22** verschlossen werden.

Beides muss unter sterilen Umgebungsbedingungen geschehen, also wie z. B. anhand der anderen Figuren erläutert durch keimdichtes Aufsetzen einer Haube **13,** innerhalb welcher dann das Befüllen und Verschließen erfolgt, oder wiederum in dem ohne Aufsetzen einer Haube dieses Füllen und/oder Verschließen in einem sterilen Raum **19** stattfindet, was wiederum das Ein- und Ausfahren der Transportbehälter **20** mittels einer Sterilschleuse **32** erfordert.

Nachdem die Flaschen **1** gefüllt und verschlossen sind, sind sterile Umgebungsbedingungen nicht mehr notwendig, sodass in der Austragstation **7** das gruppenweise Austragen z. B. auf ein Förderband **30** ohne derartige Maßnahmen möglich ist.

### BEZUGSZEICHENLISTE

- **1**: Erstverpackung, Flasche
- **2**: Zufuhr-Station
- **3**: Gruppier-Station
- **4**: Sterilisier-Station
- **5**: Füll-Station
- **6**: Verschließ-Station
- **7**: Ausbring-Station
- **8**: Transportvörrichtung
- **9**: Schlitten
- **10**: Transportrichtung, Durchlaufrichtung
- **11**: Querrichtung
- **12**: Reinigungs-Station
- **13**: Haube
- **14**: Füllkopf
- **15**: Verschließwerkzeug
- **16**: Verschließvorrichtung, Deckel
- **17**: Sterilschott
- **18**: Bahnkörper
- **18**a, b: Führungsbahn
- **19**: steriler Raum
- **20**: Transportbehälter
- **21**: Lücke
- **22**: Verschlusskappe
- **23**: Behälterdeckel
- **24**: Haubendeckel
- **25**: Sterilisiervorrichtung
- **26**: Überdruckmembran
- **27**: Rastergitter
- **28**: Umverpackung
- **29**: Picker
- **30**: Förderband
- **31**: Hubgestänge
- **32**: Sterilschleuse
- **33**: Antriebsritzel
- **34**: Pufferstrecke

## Patentansprüche

1. **Verpackungsmaschine** für ein keimfrei in Erstverpackungen **(1)** abzupackendes Produkt, mit
- einer Zufuhr-Station **(2)** zum Zuführen der Erstverpackungen **(1),**
- einer Gruppierstation **(3)** zum Gruppieren der Erstverpackungen **(1),**
- einer Füllstation **(5)** zum Füllen der Erstverpackungen **(1),**
- einer Verschließstation **(6)** zum Verschließen der gefüllten Erstverpackungen **(1),**
- einer Ausbringstation **(7)** zum Abgeben der verschlossenen Erstverpackungen **(1),**
- einer Transportvorrichtung **(8)** zum Verketten der Stationen **(2-7)** mit mehreren, unabhängig voneinander, insbesondere entlang der Führungs-Bahn eines Bahnkörpers **(18),** verfahrbaren Schlitten **(9),** die die Erstverpackung (1) tragen,
- einer Sterilisierstation **(4)** zum Sterilisieren der Transportbehälter **(20)** samt darin eingesetzten, leeren Erstverpackungen **(1)**,
**dadurch gekennzeichnet, dass** die Maschine mittels je eines Schlittens **(9)** verfahrbare Transportbehälter **(20)** mit einem keimdichten Verschluss, der geöffnet und auch wieder geschlossen werden kann, zur Aufnahme der Erstverpackungen (**1**) umfasst.

2. Verpackungsmaschine nach Anspruch 1,
**dadurch gekennzeichnet, dass**
die Verpackungsmaschine eine Reinigungsstation **(12)** zum Entfernen von festen oder flüssigen Ablagerungen in den Transportbehältern **(20)** umfasst.

3. Verpackungsmaschine nach einem der vorhergehenden Ansprüche,
**dadurch gekennzeichnet, dass**
der Bahnkörper **(18)** Abschnitte umfasst, die verlagerbar sind, insbesondere um die Verlaufsrichtung **(10)** drehbar sind, und der Bahnkörper **(18)** eine Führungs-Bahn **(18a,** b) sowohl auf der Oberseite als auch auf der Unterseite aufweist.

4. Verpackungsmaschine nach einem der vorhergehenden Ansprüche,
**dadurch gekennzeichnet, dass**
sich die Reinigungsstation **(12)** unterhalb des Bahnkörpers **(18)** befindet und die an den Schlitten **(9)** der unteren Führungsbahn **(18a,** b) hängenden Transportbehälter **(20)** gereinigt werden.

5. Verpackungsmaschine nach einem der vorhergehenden Ansprüche,
**dadurch gekennzeichnet, dass**
- die Sterilisierstation **(4)** eine Sterilisiervorrichtung **(25)** umfasst, die dicht an den Transportbehälter **(20)** anschließbar ist, insbesondere **als Haube (13)** ausgebildet ist und auf dem trogförmigen Transportbehälter **(20)** dicht aufsitzt,
- der Füllkopf **(14)** ein Verschließwerkzeug **(15)** zum Verschließen der Erstverpackungen **(1)** umfasst.

6. Verpackungsmaschine nach einem der vorhergehenden Ansprüche,
**dadurch gekennzeichnet, dass**
- die Verpackungsmaschine mehrere hintereinander oder parallel nebeneinander angeordnete Sterilisierstationen **(4)** umfasst, und/oder
- die Transportbehälter **(20)** eine keimdicht schließende Verschließvorrichtung **(16),** insbesondere an ihrer Oberseite, aufweisen, die insbesondere so ausgebildet ist, dass sie im geöffneten Zustand das Aufsetzen einer Sterilisiervorrichtung **(25)** nicht behindert.

7. Verpackungsmaschine nach einem der vorhergehenden Ansprüche,
**dadurch gekennzeichnet, dass**
- der Transportbehälter **(20)** als Verschließvorrichtung einen hochklappbaren, insbesondere segmentierten, Deckel **(16)** umfasst und/oder einen vollständig abnehmbaren Deckel **(16),** und/oder
- die bewegten Komponenten des Transportbehälters **(20),** insbesondere dessen Deckel **(16),** kontaktlos, insbesondere mittels Magnetkraft, von außerhalb des Transportbehälter **(20)** her, insbesondere bewirkt vom Schlitten **(9)** oder dem auf den Transportbehälter **(20)** einwirkenden Werkzeug, ausgelöst werden.

8. **Verfahren** zum keimfreien Abfüllen eines Produktes in eine Erstverpackung mit folgenden Schritten:
- Zuführen der Erstverpackungen **(1),**
- Einsetzen der Erstverpackungen **(1)** in Transportbehälter **(20),**
- Sterilisieren der Erstverpackungen **(1)** im Transportbehälter **(20),**
- Füllen der Erstverpackungen **(1)** mit dem Produkt,
- Verschließen der gefüllten Erstverpackungen **(1),**
- Abgeben der gefüllten und verschlossenen Erstverpackungen **(1),** wobei
- die Transportbehälter **(20)** unabhängig voneinander, insbesondere entlang einer oder mehrerer Führungsbahnen **(18a,** b), verfahren werden, **dadurch gekennzeichnet, dass** die Erstverpackungen **(1)** vom Sterilisieren bis zum Verschließen steril gehalten werden, indem die Transportbehälter **(20)** keimdicht wiederverschließbar sind und für das Füllen und Verschließen der Erstverpackungen **(1)** in einer keimdichten Umgebung zeitlich begrenzt geöffnet und wieder geschlossen werden.

9. Verfahren nach Anspruch **8**,
**dadurch gekennzeichnet, dass**
- die Transportbehälter **(20)** durch dichtes Anschließen an eine SterilisierVorrichtung sterilisiert werden, und/oder
- das Füllen und Verschließen in der gleichen Arbeitsstation durchgeführt wird, insbesondere ohne Verlassen des sterilen Raumes **(19).**

10. Verfahren nach einem der vorhergehenden Verfahrensansprüche,
**dadurch gekennzeichnet, dass**
- das Sterilisieren in mehreren Sterilisier-Stationen **(4)** gleichzeitig erfolgt und insbesondere vor den Sterilisier-Stationen **(4)** die ankommenden Transportbehälter **(20)** gepuffert werden und/oder zwischen den Sterilisier-Stationen **(4)** und der nachfolgenden Arbeitsstation, insbesondere der Füllstation **(5),** die Transportbehälter **(20)** gepuffert werden, und/oder
- die Schlitten **(9)** mit den Transportbehälter **(20)** am Übergang vom sterilen **(19)** zum nicht sterilen Bereich und umgekehrt jeweils eine Lücke **(21)** in der Führungsbahn **(18a,** b)und insbesondere dem Bahnkörper **(18)** überlaufen, durch die hindurch ein Steril-Schott **(17)** geschlossen werden kann.

11. Verfahren nach einem der vorhergehenden Verfahrensansprüche,
**dadurch gekennzeichnet, dass**
- die sterilisierten, geschlossenen Transportbehälter **(20)** unter Überdruck gehalten werden, und/oder
- der Füllkopf **(14)** und/oder das Verschließ-Werkzeug **(15)** während des Betriebes der Maschine sterilisiert wird, insbesondere indem diese Werkzeuge redundant vorhanden sind, so dass eines sterilisiert wird, während das andere arbeitet.

12. Verfahren nach einem der vorhergehenden Verfahrensansprüche,
**dadurch gekennzeichnet, dass**
- bei Kunststoff-Tuben als Erstverpackungen **(1)** die gefüllten Tuben mittels Ultraschall-Siegeln verschlossen werden und zusammen mit dem Ultraschallsiegeln gleichzeitig überstehende Bereiche weggestanzt werden, und/oder
- das Ultraschallsiegeln und/oder Ultraschallstanzen bei aufrecht stehender Tube mit der Siegel-Naht nach oben geschieht, und der abgetrennte Tuben-Abfall mittels Druckluft horizontal zur Seite in einen Auffangbehälter befördert wird.

## Claims

1. A packing machine for a product that is packaged into primary packagings (1) germ-free, the packaging machine comprising:
- a feed station (2) for feeding the primary packagings (1),
- a grouping station (3) for grouping the primary packagings (1),
- a filling station (5) for filling the primary packagings (1),
- a closing station (6) for closing the filled primary packagings (1),
- an output station (7) for putting out the closed primary packagings (1),
- a transport device (8) for concatenating the stations (2-7) with plural slides (9) that are movable independently from each other, in particular along a guide track of a track element (18), wherein the slides (9) support the primary packagings (1),
- a sterilization station (4) for sterilizing the transport containers (20) including the empty primary packagings (1) included therein,
**characterized in that** the packaging machine comprises:
- transport containers (20) that are movable by a respective slide (9) and which include a germ tight closure which can be opened and closed again to receive the primary packagings (1).

2. The packaging machine according to claim 1,
**characterized in that**
the packaging machine includes a cleaning station (12) for removing solid or liquid deposits in the transport containers (20).

3. The packaging machine according to one of the preceding claims,
**characterized in that**
the track element (18) includes sections that are movable, in particular rotatable about an extension (10) and the track element includes a guide track (18a, b) on a top side and also on a bottom side.

4. The packaging machine according to one of the preceding claims,
**characterized in that**
the cleaning station (12) is below the track element (18) and the transport containers (20) suspended at the slides (9) of the lower guide track (18a, b) are being cleaned.

5. The packaging machine according to one of the preceding claims,
**Characterized in that**
- the sterilization station (4) includes a sterilization device (25) which is connectable tight at the transport container (20), that the sterilization device is in particular configured as a hood (13) and tightly placed onto the tub shaped transport container (20),
- a filling head (14) includes a closing tool (15) for closing the primary packagings (1).

6. The packaging machine according to one of the preceding claims,
**characterized in that**
- the packaging machine includes plural sterilization stations (4) that are arranged behind one another or parallel adjacent to each other, and/or
- the transport containers (20) include a germ tight closure device (16), in particular at a top side of the transport containers (20) wherein the closure device is configured in particular so that it does not impede an application of a sterilization device (25) in an open condition of the closure device.

7. The packaging machine according to one of the preceding claims,
**characterized in that**
- the transport container (20) includes an upward pivotable lid (16) that is in particular segmented and forms the closure device, and/or a completely removable lid (16) and/or,
- moving components of the transport container (20), in particular its cover (16) are triggered touch free, in particular by magnetic force from outside of the transport container (20), in particular caused by the slide (9) or the tool impacting the transport container (20).

8. A method for germ free filling of a product into a primary packaging, comprising the steps:
- feeding the primary packagings (1),
- inserting the primary packagings (1) into the transport container (20),
- sterilizing the primary packagings (1) in the transport container (20),
- filling the primary packagings (1) with the product,
- closing the filled primary packagings (1),
- putting out the filled and closed primary packagings (1),
wherein
- the transport containers (20) are moved independently from each other, in particular along one or plural guide tracks (18a, b),
**characterized in that**
the primary packagings (1) are kept sterile from sterilizing to closing **in that** the transport containers (20) are re-closable germ tight and are opened in a germ tight environment and closed again in the germ tight environment for filling and closing the primary packagings (1).

9. The method according to claim 8,
**characterized in that**
- the transport containers (20) are sterilized by tight connecting to a sterilizing device and/or
- filling and closing is performed in the same work station in particular without leaving a sterile space (19).

10. The method according to one of the preceding method claims,
**characterized in that**
- the sterilizing is performed in plural sterilization stations (4) simultaneously and in particular arriving transport containers (20) are buffered in front of the sterilizing stations (4) and/or the transport containers are buffered between the sterilizing stations (4) and the subsequent work station, in particular the filling station (5), and/or
- the slides (9) with the transport containers (20) respectively run over a gap (21) in the guide track (18a, b) and in particular in the track element (18) at a transition from the sterile portion (19) to the non sterile portion and vice versa, wherein a sterile gate (17) is closable through the gap (21).

11. The method according to one of the preceding method claims,
**characterized in that**
- the sterilized closed transport containers (20) are maintained under a positive pressure, and/or
- the filling head (14) and/or the closure tool (15) are sterilized during operation of the machine, in particular **in that** the tools are provided redundant so that one tool is sterilized while another tool is working.

12. The method according to one of the preceding method claims,
**characterized in that**
- plastic tubes forming the primary packaging (1) are closed by ultra sound sealing after filling and overhanging portions are cut off simultaneously with the ultra sound sealing, and/or
- the ultra sound sealing and/or ultra sound punching is performed with a tube standing up right and a sealing seem oriented upward, and cut off tube waste is moved with compressed air horizontally to a side into a capture container.

## Revendications

1. Machine d'emballage pour un produit à emballer de manière stérile dans des emballages primaires (1), comprenant :
- un poste d'alimentation (2) pour fournir les emballages primaires (1),
- un poste de groupage (3) pour grouper les emballages primaires (1),
- un poste de remplissage (5) pour remplir les emballages primaires (1),
- un poste de fermeture (6) pour fermer les emballages primaires remplis (1),
- un poste d'enlèvement (7) pour évacuer les emballages primaires fermés (1),
- un dispositif de transport (8) pour raccorder les postes (2 à 7) par plusieurs chariots (9) déplaçables, indépendamment l'un de l'autre, en particulier le long de la voie de guidage d'un corps de voies (18), lesquels chariots portent l'emballage primaire (1),
- un poste de stérilisation (4) pour stériliser les récipients de transport (20) ainsi que les emballages primaires vides (1) qui y sont chargés,
**caractérisée en ce que** la machine comprend des récipients de transport (20) déplaçables au moyen respectivement d'un chariot (9) avec une fermeture stérile, qui peut être ouverte et également refermée, pour recevoir les emballages primaires (1).

2. Machine d'emballage selon la revendication 1,
**caractérisée en ce que** :
la machine d'emballage comprend un poste de nettoyage (12) pour éliminer les dépôts solides ou liquides dans les récipients de transport (20).

3. Machine d'emballage selon l'une quelconque des revendications précédentes,
**caractérisée en ce que** :
le corps de voies (18) comprend des sections qui peuvent être déplacées, en particulier soumises à une rotation autour de la direction d'écoulement (10) et le corps de voies (18) présente une voie de guidage (18a, b) autant sur la face supérieure que sur la face inférieure.

4. Machine d'emballage selon l'une quelconque des revendications précédentes,
**caractérisée en ce que** :
le poste de nettoyage (12) se trouve en dessous du corps de voies (18) et les récipients de transport (20) suspendus sur les chariots (9) de la voie de guidage inférieure (18a, b).

5. Machine d'emballage selon l'une quelconque des revendications précédentes,
**caractérisée en ce que** :
- le poste de stérilisation (4) comprend un dispositif de stérilisation (25) qui peut être raccordé de manière étanche aux récipients de transport (20), est en particulier conçu comme un capot (13) et repose de manière étanche sur le récipient de transport en forme d'auge (20), et
- la tête de remplissage (14) comprend un outil de fermeture (15) pour fermer les emballages primaires (1).

6. Machine d'emballage selon l'une quelconque des revendications précédentes,
**caractérisée en ce que** :
- la machine d'emballage comprend plusieurs postes de stérilisation (4) disposés l'un derrière l'autre ou en parallèle l'un à côté de l'autre, et/ou
- les récipients de transport (20) présentent, en particulier sur sa face supérieure, un dispositif de fermeture (16) à fermeture stérile, qui est conçu en particulier de manière à ne pas gêner l'installation d'un dispositif de stérilisation (25) à l'état ouvert.

7. Machine d'emballage selon l'une quelconque des revendications précédentes,
**caractérisé en ce que** :
- le récipient de transport (20) comprend comme dispositif de fermeture un couvercle (16) repliable vers le haut, en particulier segmenté et/ou un couvercle complètement retirable (16) et/ou
- les composants déplacés du récipient de transport (20), en particulier son couvercle (16), sont déclenchés sans contact, en particulier sous l'effet d'une force magnétique, de l'extérieur du récipient de transport (20), en particulier actionnés par le chariot (9) ou par l'outil intervenant sur les récipients de transport (20).

8. Procédé de remplissage stérile d'un produit dans un emballage primaire, comprenant les étapes consistant à :
- acheminer les emballages primaires (1),
- insérer les emballages primaires (1) dans des récipients de transport (20),
- stériliser les emballages primaires (1) dans le récipient de transport (20),
- remplir les emballages primaires (1) avec le produit,
- fermer les emballages primaires remplis (1), et
- évacuer les emballages primaires (1) remplis et fermés,
dans lequel :
- les récipients de transport (20) sont déplacés, indépendamment l'un de l'autre, en particulier le long d'une ou plusieurs voies de guidage (18a, b),
**caractérisé en ce que** :
les emballages primaires (1) sont maintenus stériles de la stérilisation à la fermeture, les récipients de transport (20) pouvant être refermés de manière stérile et étant ouverts et refermés de manière limitée dans le temps dans un environnement stérile pour le remplissage et la fermeture des emballages primaires (1).

9. Procédé selon la revendication 8,
**caractérisé en ce que** :
- les récipients de transport (20) sont stérilisés par raccordement étanche à un dispositif de stérilisation et/ou
- le remplissage et la fermeture sont réalisés dans le même poste de travail, en particulier sans sortir de l'espace stérile (19).

10. Procédé selon l'une quelconque des revendications précédentes, **caractérisé en ce que** :
- la stérilisation se fait simultanément dans plusieurs postes de stérilisation (4) et, en particulier avant les postes de stérilisation (4), les récipients de transport arrivants (20) sont amortis et/ou entre les postes de stérilisation (4) et le poste de travail suivant, en particulier le poste de remplissage (5), les récipients de transport (20) sont amortis, et/ou
- les chariots (9) avec les récipients de transport (20), au niveau de la transition de la zone stérile (19) à la zone non stérile (20) et vice-versa, débordent respectivement d'un intervalle (21) dans la voie de guidage (18a, b) et en particulier dans le corps de voies (18), par lequel intervalle une cloison stérile (17) peut être totalement fermée.

11. Procédé selon l'une quelconque des revendications précédentes, **caractérisé en ce que** :
- les récipients de transport stérilisés fermés (20) sont maintenus sous pression et/ou
- la tête de remplissage (14) et/ou l'outil de fermeture (15) est ou sont stérilisés au cours du fonctionnement de la machine, en particulier si ces outils sont présents de manière redondante de sorte que l'un soit stabilisé tandis que l'autre travaille.

12. Procédé selon l'une quelconque des revendications précédentes,
**caractérisé en ce que** :
- dans le cas de tubes de matière plastique comme emballages primaires (1), les tubes remplis sont fermés par scellage à ultrasons et, conjointement avec le scellage à ultrasons, des zones qui dépassent sont simultanément découpées et/ou
- le scellage à ultrasons et/ou la découpe à ultrasons se fait ou se font avec le tube maintenu avec le joint de scellage tourné vers le haut et le déchet de tube séparé est évacué par air comprimé horizontalement vers le côté dans un récipient collecteur.
